# EUROPÄISCHE PATENTSCHRIFT

(11) **EP 1 363 034 B1**
(45) Veröffentlichungstag und Bekanntmachung des Hinweises auf die Patenterteilung: **06.06.2007**
(21) Anmeldenummer: 03009548.3
(22) Anmeldetag: 28.04.2003
(51) Int. Cl.: F16C 13/00, D21G 1/02

(54) **Elastische Glättwalze und Verfahren zur Herstellung einer solchen**
Elastic smoothing roll and it's production method
Rouleau de lissage élastique et son procédé de fabrication

(30) Priorität: 13.05.2002 DE 10221172
(43) Veröffentlichungstag der Anmeldung: 19.11.2003
(73) Patentinhaber: Voith Patent GmbH, 89522 Heidenheim (DE)
(72) Erfinder: Rodal, José, Salisbury, NC 28145 (US)
(74) Vertreter: Manitz, Finsterwald & Partner GbR

(56) Entgegenhaltungen:
- EP-A- 1 096 068
- DE-A- 19 710 573
- DE-A- 19 925 419
- US-B1- 6 230 615
- US-B1- 6 379 290

## Beschreibung

Die vorliegende Erfindung betrifft eine elastische Glättwalze, insbesondere für die Glättung von Papierbahnen, mit einem harten Walzenkern und einer an der Außenseite des Walzenkerns vorgesehenen, mehrschichtig ausgebildeten, elastisches Matrixmaterial umfassenden elastischen Bezugsschicht. Weiterhin ist die Erfindung auf ein Verfahren zum Herstellen einer solchen elastischen Glättwalze gerichtet.

Elastische Walzen dieser Art werden beispielsweise bei der Satinage von Papierbahnen verwendet. Dabei bildet jeweils eine elastische Walze zusammen mit einer harten Walze einen Pressspalt, durch den die zu bearbeitende Papierbahn hindurchgeführt wird. Während die harte Walze eine beispielsweise aus Stahl oder Hartguss bestehende sehr glatte Oberfläche besitzt und für die Glättung der ihr zugewandten Seite der Papierbahn zuständig ist, bewirkt die auf die gegenüberliegende Seite der Papierbahn einwirkende elastischen Walze eine Vergleichmäßigung und Verdichtung der Papierbahn in Pressnip. Die Größenordnung der Walzen liegt bei Längen von 3 bis 12 Metern bzw. Durchmessern von 450 bis 1500 Millimetern. Sie halten Linienkräften von bis zu 600 N/mm und Druckspannungen bis 130 N/mm² stand.

Da die Tendenz bei der Papierherstellung dahin geht, dass die Satinage im Online-Betrieb erfolgt, d. h. dass die die Papiermaschine oder Streichmaschine verlassende Papierbahn unmittelbar durch die Papierglättvorrichtung (Kalander) geführt wird, werden an die Walzen der Glättvorrichtung insbesondere bezüglich der Temperaturbeständigkeit höhere Anforderungen als bisher gestellt. Durch die im Online-Betrieb erforderlichen hohen Transportgeschwindigkeiten der Papierbahn und die damit verbundenen hohen Rotationsgeschwindigkeiten der Kalanderwalzen wird deren Nipfrequenz, das ist die Frequenz, mit der der Bezug komprimiert und wieder entlastet wird, erhöht, was wiederum zu erhöhten Walzentemperaturen führt. Diese im Online-Betrieb entstehenden hohen Temperaturen führen zu Problemen, die bei bekannten elastischen Walzen bis zur Zerstörung des Kunststoffbelages führen können. Zum einen sind bei bekannten Kunststoffbelägen maximale Temperaturdifferenzen von ca. 20°C über die Breite der Walze zulässig und zum anderen besitzen die für die Beschichtung üblicherweise verwendeten Kunststoffe einen wesentlich höheren Temperaturausdehnungskoeffizienten als die üblicherweise verwendeten Stahlwalzen beziehungsweise Hartgusswalzen, so dass durch eine Temperaturerhöhung hohe axiale Spannungen zwischen der Stahlwalze beziehungsweise Hartgusswalze und der mit ihr verbundenen Kunststoffbeschichtung auftreten.

Durch diese hohen Spannungen verbunden mit insbesondere punktuell auftretenden Erhitzungsstellen innerhalb oder an der Oberfläche der Kunststoffbeschichtung können so genannte Hot-Spots auftreten, an denen ein Ablösen oder sogar ein Aufplatzen der Kunststoffschicht erfolgt.

Diese Hot-Spots treten insbesondere dann auf, wenn zusätzlich zu den mechanischen Spannungen und der relativ hohen Temperatur Kristallisierungspunkte in Form von beispielsweise fehlerhaften Verklebungen, Ablagerungen oder überdurchschnittlichen Einbuchtungen des elastischen Belages, beispielsweise durch Falten oder Fremdkörper an der Papierbahn, vorhanden sind. In diesen Fällen kann die Temperatur an diesen Kristallisierungspunkten von üblichen 80° C bis 90° C bis auf über 150° C steigen, wodurch die erwähnte Zerstörung der Kunststoffschicht erfolgt.

Zur Steuerung der Eigenschaften der elastischen Bezugsschicht ist es bekannt, pulverförmige Füllstoffe und/oder Fasern in das Matrixmaterial einzubringen. Je nach Menge und physikalischer Eigenschaft dieser Füllstoffe beziehungsweise Fasern werden die physikalischen Eigenschaften der elastischen Bezugsschicht von den Füllstoffen beziehungsweise den Fasern dominiert beziehungsweise beeinflusst. Durch die pulverförmigen beziehungsweise faserigen Füllstoffe wird jedoch oftmals die Glätte der Oberfläche der elastischen Walze verschlechtert. Dies ist unerwünscht, da die Papierqualität unmittelbar von der Glätte der Oberfläche der Glättwalze abhängt.

Weiterhin haben Bezugsschichten aus Kunststoffmaterial eine relativ geringe Abriebfestigkeit, so dass die Lebensdauer der entsprechenden Glättwalzen oftmals nicht ausreichend ist. Aufgrund der verwendeten Kunststoffe für die Bezugsschicht besteht darüber hinaus die Gefahr, dass im Betrieb durch die vorhandene Reibung zwischen der Kunststoffwalze und der zu glättenden Papierbahn die elastische Glättwalze statisch aufgeladen wird, wodurch die Gefahr besteht, dass sich durch diese Aufladung angezogene Teilchen, wie Staubpartikel oder dergleichen, an der Oberfläche der Glättwalze absetzen und damit eine Verringerung der Glättqualität oder schlimmstenfalls sogar eine Beschädigung der Walzenbeschichtung bewirken.

Aus der DE 199 25 419 A1 ist eine Glättwalze bekannt, bei der zusätzlich zu der äußeren Kunststoffschicht eine diese Kunststoffschicht bedeckende metallische Bezugsschicht vorgesehen ist. Dabei wird die metallische Außenschicht durch Aufwickeln von mit flüssigem Metall beschichteten Fasern auf die elastische Kunststoffschicht erzeugt. Aufgrund der verwendeten Fasern als Träger für die Metallbeschichtung ist die Glätte dieser Walze von den verwendeten Faserdurchmessern abhängig.

Aus der DE 199 25 418 A1 ist es bekannt, bei einer Glättwalze die elastische Bezugsschicht nicht aus Kunststoff, sondern ausschließlich aus einem weichen Metall auszubilden. Derart ausgebildete Walzen besitzen eine sehr glatte Oberfläche und eine sehr hohe Wärmeleitfähigkeit. Allerdings sind diese Walzen aufgrund der reinen Metalloberfläche nicht für alle Papierarten geeignet, da die Elastizität dieser Walzen geringer als die Elastizität von Glättwalzen mit einer Kunststoffbeschichtung ist.

Es ist eine Aufgabe der vorliegenden Erfindung eine elastische Glättwalze der eingangs genannten Art sowie ein Verfahren zur Herstellung einer entsprechenden Glättwalze anzugeben, bei der die Gefahr des Auftretens von Hot-Spots verringert wird, wobei die Oberfläche gleichzeitig eine sehr gute Abriebbeständigkeit und eine extrem hohe Glätte aufweist.

Der die Glättwalze betreffende Teil der Aufgabe wird erfindungsgemäß ausgehend von einer Glättwalze der eingangs genannten Art dadurch gelöst, dass die elastische Bezugsschicht eine radial innen liegende, mit Fasern verstärkte Basisschicht umfasst, wobei der Temperaturausdehnungskoeffizient und der Elastizitätsmodul der Basisschicht durch die Fasern dem Temperaturausdehnungskoeffizienten und dem Elastizitätsmodul des Walzenkern angenähert sind, dass eine elastische Mittelschicht vorgesehen ist, deren Elastizitätsmodul kleiner ist als der Elastizitätsmodul der Basisschicht, dass eine radial außen liegende Außenschicht vorgesehen ist, die aus einer Mischung von geschmolzenem Metall und geschmolzenem Kunststoff besteht, und dass der Temperaturausdehnungskoeffizient und der Elastizitätsmodul der Mittelschicht zumindest in deren radial außen gelegenem Bereich an den Temperaturausdehnungskoeffizient und den Elastizitätsmodul der Außenschicht angenähert sind.

Das erfindungsgemäße Verfahren ist dadurch gekennzeichnet, dass die aus einer Mischung von geschmolzenem Metall und geschmolzenem Kunststoff bestehende Außenschicht durch ein Spritz-, Gieß-, Streichoder Lackierverfahren auf die Mittelschicht aufgebracht wird.

Bei der erfindungsgemäß ausgebildeten Glättwalze werden somit die Vorteile der unterschiedlichen bekannten Verfahren miteinander kombiniert, indem zum einen die Außenschicht aus einer Mischung aus Metall und Kunststoff hergestellt wird und zum anderen durch eine entsprechende Ausgestaltung der restlichen Schichten im Betrieb auftretende Längsspannungen zwischen den einzelnen Schichten der Bezugsschicht verringert bzw. im optimalen Fall völlig vermieden werden. Weiterhin werden zusätzlich zu der reinen Kombination von Metall und Kunststoff zur Bildung der Außenschicht sowohl das Metall als auch der Kunststoff jeweils in geschmolzenem Zustand miteinander vermischt auf die Oberfläche des Walzenkerns aufgebracht, wodurch wesentliche Vorteile erreicht werden. Im Gegensatz zu einer Vermischung von beispielsweise pulverförmigen Metallteilchen mit einem flüssigen Matrixmaterial aus Kunststoff besitzt eine erfindungsgemäße Mischung aus geschmolzenem Metall und geschmolzenem Kunststoff einen wesentlich homogeneren Aufbau und damit eine erhöhte Festigkeit. Weiterhin wird vermieden, dass durch in dem Matrixmaterial angeordnete Teilchen Kristallisierungspunkte für Hot-Spots entstehen, die zu einer Zerstörung der Walzenbezugsschicht führen könnten.

Gleichzeitig sind die physikalischen Eigenschaften der Bezugsschicht, wie beispielsweise Abriebfestigkeit und Glätte optimal homogen über die gesamte Bezugsschicht vorhanden. Insbesondere die Glätte der Bezugsschicht kann extrem hoch, beispielsweise durch Abschleifen und anschließendes Polieren, eingestellt werden, da keinerlei Teilchen, sei es in Pulverform, in Faserform oder in einer sonstigen Form, in dem Matrixmaterial vorhanden sind, die an der Oberfläche der Bezugsschicht letztlich zu einer unerwünschten Rauhigkeit führen könnten.

Durch die Vermischung des geschmolzenen Kunststoffes mit geschmolzenem Metall wird weiterhin eine antistatische Wirkung erreicht, so dass im Betrieb elektrostatische Aufladungen der Walze verhindert werden. Dies führt dazu, dass keine Ablagerungen an der Oberfläche der Glättwalze durch elektrostatische Anziehung entstehen, die zu einer Verringerung der Glättqualität der zu behandelnden Papierbahn und im schlimmsten Falle zu Hot-Spots und damit zu einer Zerstörung der Walzenbezugsschicht führen könnten.

Letztlich besitzt die erfindungsgemäß hergestellte Walze einen gegenüber einer Walze mit Kunststoffschicht deutlich verbesserten Wärmeleitkoeffizienten, so dass die im Betrieb auftretende Wärme sehr schnell abgeführt und damit die Gefahr für das Auftreten von Hot-Spots weiter verringert werden kann.

Nach einer vorteilhaften Ausführungsform der Erfindung ist die Außenschicht im Wesentlichen faserfrei ausgebildet. Dadurch wird zum einen eine optimale Homogenität der Außenschicht und zum einen einer extrem glatte Oberfläche der Außenschicht erreicht. Die Glätte kann dabei durch Schleifen und/oder Polieren der Oberfläche optimiert werden. Bevorzugt besitzt die Oberfläche der Außenschicht einen Ra-Wert, der kleiner als 0.05 µm, insbesondere kleiner als 0.03 µm ist.

Nach einer weiteren vorteilhaften Ausführungsform der Erfindung wird für die Außenschicht ein abriebfestes Metall verwendet. Je abriebfester das verwendete Metall ist, desto größer ist die Lebensdauer einer entsprechend ausgebildeten Walze, so dass die Wirtschaftlichkeit einer solchen Walze deutlich verbessert werden kann.

Vorteilhaft wird für die Mischung der Außenschicht als Kunststoff ein Hochleistungskunststoff, d.h. ein Kunststoff mit hohem Schmelzpunkt, insbesondere ein Polyimid (PI), Polyamidimid (PAI), Polyetherimid (PEI), Polysulfon (PSU, PES), Polyethersulfon (PESU) oder ein Polyphensulfon (PPSU), eine Mischung eines oder mehrerer Hochleistungskunststoffe mit anderen Kunststoffen oder eine Mischung von Hochleistungskunststoffen verwendet.

Um die gewünschten physikalischen Eigenschaften der Glättwalze zu erreichen ist es dabei vorteilhaft, wenn für die Außenschicht ein Kunststoff bzw. eine Kunststoffmischung mit einem Schmelzpunkt von mehr als ca. 300° C, insbesondere von mehr als ca. 400°C, bevorzugt von ca. 500°C oder mehr und/oder mit einem Elastizitätsmodul von weniger als ca. 4 GPa, bevorzugt von ca. 3,5 GPa oder weniger verwendet wird.

Nach einer weiteren bevorzugten Ausführungsform der Erfindung ist die Mittelschicht wesentlich dicker als die Außenschicht und/oder als die Basisschicht ausgebildet. Durch eine entsprechende Dicke der Mittelschicht ist ein "weicher" Verlauf der wesentlichen physikalischen Eigenschaften wie Wärmeausdehnungskoeffizient und Elastizitätsmodul über die radiale Dicke der Bezugsschicht einstellbar. Dadurch wird verhindert, dass durch im Betrieb auftretende Spannungen oder Temperaturunterschiede ein Ablösen einzelner Schichten voneinander erfolgt.

Nach einer weiteren vorteilhaften Ausführungsform der Erfindung besitzt die Außenschicht eine hohe thermische Leitfähigkeit. Dadurch ist gewährleistet, dass im Betrieb auftretende Hitze schnell und zuverlässig von der jeweiligen Überhitzungsstelle abgeleitet werden kann.

Nach einer weiteren bevorzugten Ausführungsform der Erfindung enthält die Mittelschicht zumindest bereichsweise Fasern. Dabei handelt es sich bevorzugt um Fasern mit einer relativ hohen Wärmeleitfähigkeit, deren Anzahl innerhalb der Mittelschicht radial so variabel sein kann, dass die Wärmeleitfähigkeit der Mittelschicht radial nach außen zunimmt, bis sie am Übergang zur Außenschicht annähernd gleich der Wärmeleitfähigkeit der Außenschicht ist. Weiterhin kann mit den Fasern der Elastizitätsmodul radial nach außen zunehmend und/oder der Temperaturausdehnungskoeffizient radial nach außen abnehmend eingestellt werden, um eine Angleichung an die Außenschicht zu erreichen. Dies kann beispielsweise durch Verwendung von Kohlefasern in der Mittelschicht erreicht werden.

Nach einer weiteren vorteilhaften Ausführungsform der Erfindung umfassen die Fasern der Basisschicht zumindest teilweise Aramid- und/oder Glasfasern. Bevorzugt sind die Fasern als Rovings auf den Walzenkern gewickelt und in das elastische Matrixmaterial der Basisschicht eingebettet. Weiterhin sind das Material sowie die Menge der Fasern so gewählt, dass der Temperaturkoeffizient und der Elastizitätsmodel im radial innen liegenden Bereich der Basisschicht an die entsprechenden Parameter des Walzenkerns angenähert sind. Radial nach außen wird die Menge der Fasern so gewählt, dass ein sanfter Übergang dieser Parameter zu der Mittelschicht hin gegeben ist.

Das Matrixmaterial kann bevorzugt als Harz-Härter-Kombination ausgebildet sein und beispielsweise Epoxydharz umfassen.

Je nach Anwendung kann der Walzenkern aus Metall oder aus insbesondere faserverstärktem Kunststoff bestehen. Die Verwendung einer Kunststoffwalze als Walzenkern hat den Vorteil, dass das Gewicht und damit die Trägheit der Glättwalze gegenüber einer Verwendung eines Metallkerns deutlich verringert werden kann. Insbesondere bei den im Betrieb auftretenden hohen Drehgeschwindigkeiten ist die Reduzierung des Walzengewichtes von Vorteil. Weiterhin ist die Verwendung von insbesondere faserverstärkten Kunststoffwalzen vor allem bei so genannten Breitnipkalandern vorteilhaft, da ein Walzenkern aus Kunststoff gegenüber einem metallischen Walzenkern eine gewisse Nachgiebigkeit besitzt, die eine Vergleichmäßigung der Papierbahn im Walzenspalt bewirkt.

Nach einer weiteren vorteilhaften Ausführungsform des erfindungsgemäßen Verfahrens wird die Außenschicht durch ein Flamm- oder Plasmaspritzverfahren auf den Walzenkern aufgebracht. Durch ein entsprechendes Flamm- oder Plasmaspritzverfahren können sehr hochwertige Außenschichten erzeugt und eine sehr feste Verbindung dieser Außenschichten mit der Mittelschicht hergestellt werden. Bevorzugt werden dabei das Metall und/oder der Kunststoff während des Flamm- oder Plasmaspritzens geschmolzen. Dabei können das Metall und/oder der Kunststoff als Ausgangsmaterial jeweils beispielsweise in Pulverform vorliegen und erst während des Flamm- oder Plasmaspritzens in flüssigen Zustand überführt werden. Grundsätzlich ist es jedoch auch möglich, dass das Metall und der Kunststoff vor dem Aufbringen auf den Walzenkern geschmolzen und miteinander vermischt werden.

Mit dem erfindungsgemäßen Verfahren ist eine sehr präzise Herstellung von extrem glatten, abriebfesten, antistatischen Bezugsschichten mit hoher Wärmeleitfähigkeit möglich, wobei durch das erfindungsgemäße Verfahren insbesondere auch eine Vielzahl von solchen Schichten übereinander aufgetragen werden können.

Weiterhin ist mit dem erfindungsgemäßen Verfahren auch eine sehr gute Reparaturmöglichkeit der Glättwalzen gegeben. So kann die Außenschicht nach einer entsprechenden Beschädigung der Oberfläche beispielsweise einfach durch Aufspritzen einer erfindungsgemäßen Mischung aus geschmolzenem Metall und geschmolzenem Kunststoff - wahlweise über die gesamte Oberfläche der Walze oder nur im Bereich der Beschädigung - in einfacher Weise repariert werden. Ein Entnehmen der Walze aus dem Kalander, das mit entsprechend langen Stillstandzeiten verbunden wäre, ist dabei nicht erforderlich, so dass durch die Reparaturmöglichkeit auch die Wirtschaftlichkeit eines entsprechenden Kalanders deutlich verbessert werden kann.

Weitere vorteilhafte Ausführungsformen der Erfindung sind in den Unteransprüchen angegeben.

Die Erfindung wird nachfolgend anhand eines Ausführungsbeispiels unter Bezugnahme auf die einzige Figur näher beschrieben.

Die Figur zeigt einen schematischen Querschnitt durch eine erfindungsgemäß ausgebildete Glättwalze. Die dargestellte Glättwalze umfasst einen beispielsweise aus Metall oder faserverstärktem Kunststoff, beispielsweise Polymer, bestehenden Walzenkern 1, der um eine Drehachse 2 drehbar gelagert ist. Als Fasern können dabei beispielsweise Kohlenstoff-, Aramid-, Glasfasern oder sonstige geeignete Fasern verwendet werden.

An der Außenseite des Walzenkerns 1 ist eine relativ dünne Basisschicht 3 vorgesehen, die aus einem mit Fasern verstärkten elastischen Matrixmaterial besteht. Das Material, die Anzahl und die Ausrichtung der Fasern sind dabei so gewählt, dass der Temperaturausdehnungskoeffizient der Basisschicht 3 zumindest in ihrem radial innen liegenden Bereich annähernd so groß ist, wie der Temperaturausdehnungskoeffizient des Walzenkerns 1.

An die Basisschicht 3 schließt sich eine Mittelschicht 4 an, die wesentlich dicker als die Basisschicht 3 ausgebildet ist. Diese Mittelschicht 4 kann als Fortsetzung der Basisschicht 3 ebenfalls noch aus mit Fasern verstärktem Matrixmaterial bestehen. Da durch die Dicke der Mittelschicht 4 im Wesentlichen die Elastizität der gesamten Bezugsschicht bestimmt wird, ist die Anzahl der Fasern innerhalb der Mittelschicht 4 gegenüber der Basisschicht 3 üblicherweise deutlich verringert, so dass der Elastizitätsmodul der Mittelschicht 4 geringer ist als der Elastizitätsmodul der Basisschicht 3.

Die Mittelschicht 4 ist wiederum in einen radial innen liegenden Bereich 5 und einen radial außen liegenden Bereich 6 aufgeteilt, die in der Figur durch eine gestrichelte Linie 7 voneinander getrennt sind. Während durch das verwendete Matrixmaterial und die darin eingebetteten Fasern im radial innen liegenden Bereich 5 die letztlich vorhandene Elastizität der Gesamtwalze im Wesentlichen bestimmt wird, bildet der radial außen liegende Bereich 6 einen Übergangsbereich zu einer die Oberfläche 8 der Walze bildenden Außenschicht 9.

Der Bereich 6 der Mittelschicht 4 ist dabei deutlich dünner ausgebildet als der Bereich 5 und enthält in das Matrixmaterial eingebettete Fasern, durch die eine Annäherung des Elastizitätsmoduls und des Temperaturausdehnungskoeffizienten an die entsprechenden Parameter der Außenschicht 9 erfolgt. Dabei können die Fasern radial nach außen variabel, insbesondere zunehmend verteilt sein, um eine möglichst kontinuierliche Annäherung der genannten Parameter zu erreichen. Weiterhin ist durch entsprechend gewählte Fasern, beispielsweise Kohlenstofffasern, gewährleistet, dass der Bereich 6 eine hohe Wärmeleitfähigkeit sowie eine hohe Temperaturbeständigkeit besitzt, um die Aufbringung der Außenschicht 9 beispielsweise durch Plasma- oder Flammspritzen zu ermöglichen.

Die Außenschicht 9 ist als dünne elastische Schicht ausgebildet, die erfindungsgemäß aus einer Mischung von geschmolzenem Metall und geschmolzenem Kunststoff besteht. Die Außenschicht 9 ist daher durchgängig homogen ausgebildet und besitzt beispielsweise aufgrund eines durchgeführten Schleif- und/oder Poliervorganges eine extrem glatte Oberfläche 8.

Die Mischung aus geschmolzenem Metall und geschmolzenem Kunststoff kann dabei beispielsweise, wie schematisch angedeutet, durch eine Flammspritzvorrichtung 10 auf die Oberfläche der Mittelschicht 4 aufgebracht werden. Beispielsweise kann die Beschichtung aufgebracht werden, indem der Walzenkern 1 in Rotation versetzt wird und die Flammspritzvorrichtung 10 langsam in axialer Richtung parallel zur Drehachse 2 bewegt wird. Während es beim Flammspritzverfahren möglich ist, dass die Ausgangsmaterialien (Metall/Kunststoff) beispielsweise noch in Pulverform vorliegen und erst durch die beim Flammspritzverfahren verwendete Hitze in flüssigen Zustand überführt und miteinander vermischt werden, ist es grundsätzlich auch möglich, dass die beiden Ausgangsmaterialien bereits durch eine Vorbehandlung in flüssigem Zustand vorliegen und durch eine einfaches Spritz-, Gieß- oder Lackierverfahren auf die Oberfläche des Walzenkerns aufgebracht werden.

### Bezugszeichenliste

- 1: Walzenkern
- 2: Drehachse
- 3: Basisschicht
- 4: Mittelschicht
- 5: innen liegender Bereich der Mittelschicht
- 6: außen liegender Bereich der Mittelschicht
- 7: Trennlinie
- 8: Oberfläche
- 9: Außenschicht
- 10: Flammspritzvorrichtung

## Patentansprüche

1. Elastische Glättwalze, insbesondere zum Glätten von Papierbahnen, mit einem harten Walzenkern (1) und einer an der Außenseite des Walzenkerns (1) vorgesehenen, mehrschichtig ausgebildeten, elastisches Matrixmaterial umfassenden elastischen Bezugsschicht,
**dadurch gekennzeichnet,**
**dass** die elastische Bezugsschicht eine radial innen liegende, mit Fasern verstärkte Basisschicht (3) umfasst, wobei der Temperaturausdehnungskoeffizient und der Elastizitätsmodul der Basisschicht (3) durch die Fasern dem Temperaturausdehnungskoeffizienten und dem Elastizitätsmodul des Walzenkerns (1) angenähert sind,
**dass** eine elastische Mittelschicht (4) vorgesehen ist, deren Elastizitätsmodul kleiner ist als der Elastizitätsmodul der Basisschicht (3), dass eine radial außen liegende Außenschicht (9) vorgesehen ist, die aus einer Mischung von geschmolzenem Metall und geschmolzenem Kunststoff besteht,
und **dass** der Temperaturausdehnungskoeffizient und der Elastizitätsmodul der Mittelschicht (4) zumindest in deren radial außen gelegenem Bereich (6) an den Temperaturausdehnungskoeffizient und den Elastizitätsmodul der Außenschicht (9) angenähert sind.

2. Walze nach Anspruch 1,
**dadurch gekennzeichnet,**
**dass** die Außenschicht (9) im Wesentlichen faserfrei ausgebildet ist.

3. Walze nach Anspruch 1 oder 2,
**dadurch gekennzeichnet,**
**dass** die Oberfläche (8) der Außenschicht (9) extrem glatt, insbesondere poliert ist.

4. Walze nach Anspruch 3,
**dadurch gekennzeichnet,**
**dass** die Oberfläche (8) der Außenschicht (9) einen Ra-Wert besitzt, der kleiner als 0.05 µm, insbesondere kleiner als 0.03 µm ist.

5. Walze nach einem der vorhergehenden Ansprüche,
**dadurch gekennzeichnet,**
**dass** das für die Mischung der Außenschicht (9) verwendete Metall ein abriebfestes Metall ist.

6. Walze nach einem der vorhergehenden Ansprüche,
**dadurch gekennzeichnet,**
**dass** der für die Mischung der Außenschicht (9) verwendete Kunststoff ein Hochleistungskunststoff, d.h. ein Kunststoff mit einem hohen Schmelzpunkt, insbesondere ein Polyimid (PI), Polyamidimid (PAI), Polyetherimid (PEI), Polysulfon (PSU, PES), Polyethersulfon (PESU) oder ein Polyphensulfon (PPSU) ist.

7. Walze nach einem der vorhergehenden Ansprüche,
**dadurch gekennzeichnet,**
**dass** der für die Mischung der Außenschicht (9) verwendete Kunststoff eine Mischung eines oder mehrerer Hochleistungskunststoffe mit anderen Kunststoffen oder eine Mischung von Hochleistungskunststoffen ist.

8. Walze nach einem der vorhergehenden Ansprüche,
**dadurch gekennzeichnet,**
**dass** der für die Mischung der Außenschicht (9) verwendete Kunststoff bzw. die verwendete Kunststoffmischung einen Schmelzpunkt von mehr als ca. 300°C insbesondere von mehr als ca. 400° C, bevorzugt von ca. 500° C oder mehr besitzt.

9. Walze nach einem der vorhergehenden Ansprüche,
**dadurch gekennzeichnet,**
**dass** der für die Mischung der Außenschicht (9) verwendete Kunststoff einen Elastizitätsmodul von weniger als ca. 4 GPa, bevorzugt von ca. 3,5 GPa oder weniger besitzt.

10. Walze nach einem der vorhergehenden Ansprüche,
**dadurch gekennzeichnet,**
**dass** die Mittelschicht (4) wesentlich dicker als die Außenschicht (9) ist.

11. Walze nach einem der vorhergehenden Ansprüche,
**dadurch gekennzeichnet,**
**dass** die Mittelschicht (4) wesentlich dicker als die Basisschicht (3) ist.

12. Walze nach einem der vorhergehenden Ansprüche,
**dadurch gekennzeichnet,**
**dass** die Außenschicht (9) antistatisch ausgebildet ist.

13. Walze nach einem der vorhergehenden Ansprüche,
**dadurch gekennzeichnet,**
**dass** die Außenschicht (9) eine hohe thermische Leitfähigkeit besitzt.

14. Walze nach einem der vorhergehenden Ansprüche,
**dadurch gekennzeichnet,**
**dass** die Mittelschicht (4) zumindest bereichsweise Fasern enthält.

15. Walze nach Anspruch 14,
**dadurch gekennzeichnet,**
**dass** die Fasern der Mittelschicht (4) zumindest Kohlefasern umfassen.

16. Walze nach einem der vorhergehenden Ansprüche,
**dadurch gekennzeichnet,**
**dass** die Fasern der Basisschicht (3) zumindest teilweise Aramid- und/oder Glasfasern umfassen.

17. Walze nach einem der vorhergehenden Ansprüche,
**dadurch gekennzeichnet,**
**dass** das Matrixmaterial Epoxydharz umfasst.

18. Walze nach einem der vorhergehenden Ansprüche,
**dadurch gekennzeichnet,**
**dass** der Walzenkern (1) aus Metall oder aus insbesondere faserverstärktem Kunststoff besteht.

19. Verfahren zum Herstellen einer elastischen Glättwalze nach einem der vorhergehenden Ansprüche,
**dadurch gekennzeichnet,**
**dass** die aus einer Mischung von geschmolzenem Metall und geschmolzenem Kunststoff bestehende Außenschicht (9) durch ein Spritz-, Gieß-, Streich- oder Lackierverfahren auf die Mittelschicht (4) aufgebracht wird.

20. Verfahren nach Anspruch 19,
**dadurch gekennzeichnet,**
**dass** die Mischung durch ein Flamm- oder Plasmaspritzverfahren auf die Mittelschicht (4) aufgebracht wird.

21. Verfahren nach Anspruch 20,
**dadurch gekennzeichnet,**
**dass** das Metall und/oder der Kunststoff während des Flamm- oder Plasmaspritzens geschmolzen wird.

22. Verfahren nach einem der Ansprüche 19 bis 21,
**dadurch gekennzeichnet,**
**dass** das Metall und der Kunststoff vor dem Aufbringen auf die Mittelschicht (4) geschmolzen und miteinander vermischt werden.

## Claims

1. An elastic smoothing roll, in particular for the smoothing of paper webs, having a hard roll core (1) and an elastic covering layer provided at the outer side of the roll core (1), made with a plurality of layers and including elastic matrix material, **characterized**
**in that** the elastic covering layer includes a radially inwardly disposed base layer (3) reinforced with fibers, with the coefficient of thermal expansion and the modulus of elasticity of the base layer (3) being approximated by the fibers to the coefficient of thermal expansion and the modulus of elasticity of the roll core (1);
**in that** an elastic central layer (4) is provided whose modulus of elasticity is smaller than the modulus of elasticity of the base layer (3);
**in that** a radially outwardly disposed outer layer (9) is provided which consists of a mixture of melted metal and melted plastic; and
**in that** the coefficient of thermal expansion and the modulus of elasticity of the central layer (4), at least in its radially outwardly disposed region (6), are approximated to the coefficient of thermal expansion and the modulus of elasticity of the outer layer (9).

2. A roll in accordance with claim 1, **characterized in that** the outer layer (9) is made substantially free of fibers.

3. A roll in accordance with claim 1 or claim 2, **characterized in that** the surface (8) of the outer layer (9) is extremely smooth, in particular polished.

4. A roll in accordance with claim 3, **characterized in that** the surface (8) of the outer layer (9) has an Ra value which is less than 0.05 µm, in particular less than 0.03 µm.

5. A roll in accordance with any one of the preceding claims, **characterized in that** the metal used for the mixture of the outer layer (9) is an abrasion resistant metal.

6. A roll in accordance with any one of the preceding claims, **characterized in that** the plastic used for the mixture of the outer layer (9) is a high performance plastic, i.e. a plastic having a high melting point, in particular a polyimide (PI), a polyamidimide (PAI), a polyetherimide (PEI), a polysulfone (PSU, PES), a polyethersulfone (PESU) or a polyphenylsulfone (PPSU).

7. A roll in accordance with any one of the preceding claims, **characterized in that** the plastic used for the mixture of the outer layer (9) is a mixture of one or more high performance plastics with other plastics or a mixture of high performance plastics.

8. A roll in accordance with any one of the preceding claims, **characterized in that** the plastic used for the mixture of the outer layer (9) or the plastic mixture used has a melting point of more than approximately 300°C, in particular of more than approximately 400°C, preferably of approximately 500°C or more.

9. A roll in accordance with any one of the preceding claims, **characterized in that** the plastic used for the mixture of the outer layer (9) has a modulus of elasticity of less than approximately 4 GPa, pref erably of approximately 3.5 GPa or less.

10. A roll in accordance with any one of the preceding claims, **characterized in that** the central layer (4) is substantially thicker than the outer layer (9).

11. A roll in accordance with any one of the preceding claims, **characterized in that** the central layer (4) is substantially thicker than the base layer (3).

12. A roll in accordance with any one of the preceding claims, **characterized in that** the outer layer (9) is made anti-static.

13. A roll in accordance with any one of the preceding claims, **characterized in that** the outer layer (9) has a high thermal conductivity.

14. A roll in accordance with any one of the preceding claims, **characterized in that** the central layer (4) includes fibers, at least regionally.

15. A roll in accordance with claim 14, **characterized in that** the fibers of the central layer (4) include at least carbon fibers.

16. A roll in accordance with any one of the preceding claims, **characterized in that** the fibers of the base layer (3) include aramide fibers and/or glass fibers, at least in part.

17. A roll in accordance with any one of the preceding claims, **characterized in that** the matrix material includes epoxy resin.

18. A roll in accordance with any one of the preceding claims, **characterized in that** the roll core (1) consists of metal or in particular of fiber reinforced plastic.

19. A method of manufacturing an elastic smoothing roll in accordance with any one of the preceding claims, **characterized in that** the outer layer (9) consisting of a mixture of melted metal and melted plastic is applied to the central layer (4) by a spray method, a casting method, a brushing method or a painting method.

20. A method in accordance with claim 19, **characterized in that** the mixture is applied to the central layer (4) by a flame spraying process or by a plasma spraying process.

21. A method in accordance with claim 20, **characterized in that** the metal and/or the plastic is melted during the flame spraying or during the plasma spraying.

22. A method in accordance with any one of claims 19 to 21, **characterized in that** the metal and the plastic are melted and mixed with one another before the application onto the central layer (4).

## Revendications

1. Cylindre de lissage élastique, en particulier pour lisser des bandes de papier, comportant un noyau de cylindre dur (1) et une couche de revêtement élastique prévue sur la face extérieure du noyau de cylindre (1), réalisée multicouche et contenant un matériau de matrice élastique,
**caractérisé en ce que**
la couche de revêtement élastique comprend une couche de base (3) renforcée de fibres et située radialement à l'intérieur, le coefficient de dilatation thermique et le module d'élasticité de la couche de base (3) étant du fait des fibres rapprochés du coefficient de dilatation thermique et du module d'élasticité du noyau de cylindre (1),
**en ce qu'**il est prévu une couche centrale élastique (4) dont le module d'élasticité est inférieur au module d'élasticité de la couche de base (3),
**en ce qu'**il est prévu une couche extérieure (9) située radialement à l'extérieur, qui est constituée d'un mélange de métal fondu et de matière plastique fondue,
et **en ce que** le coefficient de dilatation thermique et le module d'élasticité de la couche centrale (4) sont rapprochés du coefficient de dilatation thermique et du module d'élasticité de la couche extérieure (9), au moins dans sa zone (6) située radialement à l'extérieur.

2. Cylindre selon la revendication 1,
**caractérisé en ce que** la couche extérieure (9) est réalisée sensiblement sans fibres.

3. Cylindre selon la revendication 1 ou 2,
**caractérisé en ce que**
la surface (8) de la couche extérieure (9) est extrêmement lisse, en particulier polie.

4. Cylindre selon la revendication 3,
**caractérisé en ce que**
la surface (8) de la couche extérieure (9) possède une valeur Ra inférieure à 0,05 µm, en particulier inférieure à 0,03 µm.

5. Cylindre selon l'une des revendications précédentes,
**caractérisé en ce que**
le métal utilisé pour le mélange de la couche extérieure (9) est un métal résistant à l'abrasion.

6. Cylindre selon l'une des revendications précédentes,
**caractérisé en ce que**
la matière plastique utilisée pour le mélange de la couche extérieure (9) est une matière plastique à haute performance, c'est-à-dire une matière plastique à point de fusion élevé, en particulier un polyimide (PI), polyamideimide (PAI), polyétherimide (PEI), polysulfone (PSU, PES), polyéthersulfone (PESU) ou un polyphénsulfone (PPSU).

7. Cylindre selon l'une des revendications précédentes,
**caractérisé en ce que**
la matière plastique utilisée pour le mélange de la couche extérieure (9) est un mélange d'une ou de plusieurs matières plastiques à haute performance avec d'autres matières plastiques ou bien un mélange de matières plastiques à haute performance.

8. Cylindre selon l'une des revendications précédentes,
**caractérisé en ce que**
la matière plastique ou le mélange de matière plastique utilisé(e) pour le mélange de la couche extérieure (9) présente un point de fusion supérieur à environ 300°C, en particulier supérieur à environ 400°C, de préférence égal à environ 500°C ou plus.

9. Cylindre selon l'une des revendications précédentes,
**caractérisé en ce que**
la matière plastique utilisée pour le mélange de la couche extérieure (9) possède un module d'élasticité inférieur à environ 4 GPa, de préférence d'environ 3,5 GPa ou moins.

10. Cylindre selon l'une des revendications précédentes,
**caractérisé en ce que**
la couche centrale (4) est sensiblement plus épaisse que la couche extérieure (9).

11. Cylindre selon l'une des revendications précédentes,
**caractérisé en ce que**
la couche centrale (4) est sensiblement plus épaisse que la couche de base (3).

12. Cylindre selon l'une des revendications précédentes,
**caractérisé en ce que**
la couche extérieure (9) est réalisée antistatique.

13. Cylindre selon l'une des revendications précédentes,
**caractérisé en ce que**
la couche extérieure (9) possède une haute conductivité thermique.

14. Cylindre selon l'une des revendications précédentes,
**caractérisé en ce que**
la couche centrale (4) comprend au moins localement des fibres.

15. Cylindre selon la revendication 14,
**caractérisé en ce que**
les fibres de la couche centrale (4) comprennent au moins des fibres de carbone.

16. Cylindre selon l'une des revendications précédentes,
**caractérisé en ce que**
les fibres de la couche de base (3) comprennent au moins partiellement des fibres aramides et/ou des fibres de verre.

17. Cylindre selon l'une des revendications précédentes,
**caractérisé en ce que**
le matériau de matrice comprend de la résine époxy.

18. Cylindre selon l'une des revendications précédentes,
**caractérisé en ce que**
le noyau de cylindre (1) est constitué de métal ou de matière plastique en particulier renforcée de fibres.

19. Procédé pour réaliser un cylindre de lissage élastique selon l'une des revendications précédentes,
**caractérisé en ce que**
la couche extérieure (9) constituée d'un mélange de métal fondu et de matière plastique fondue est déposée sur la couche centrale (4) par un procédé de projection, de coulée, de couchage ou de laquage.

20. Procédé selon la revendication 19,
**caractérisé en ce que**
le mélange est déposé sur la couche centrale (4) par un procédé de projection à la flamme ou au plasma.

21. Procédé selon la revendication 20,
**caractérisé en ce que**
le métal et/ou la matière plastique est fondu(e) pendant la projection à la flamme ou au plasma.

22. Procédé selon l'une des revendications 19 à 21,
**caractérisé en ce que**
le métal et la matière plastique sont fondus et mélangés l'un avec l'autre avant la déposition sur la couche centrale (4).
